# EUROPÄISCHE PATENTSCHRIFT

(11) **EP 2 653 636 B1**
(45) Veröffentlichungstag und Bekanntmachung des Hinweises auf die Patenterteilung: **01.05.2019**
(21) Anmeldenummer: 13163018.8
(22) Anmeldetag: 10.04.2013
(51) Int. Cl.: E05B 5/02, E05B 13/10, E05B 1/00, E05B 63/00

(54) **Schwenkhebelverschluss mit einem für einen variablen Schließmitteleinsatz eingerichteten Schwenkhebel**
Pivoted lever closure with a pivoted lever configured for variable locking means
Fermeture à levier pivotant avec d'un levier pivotant installé pour une utilisation avec des moyens de verrouillage variable

(30) Priorität: 19.04.2012 DE 202012101452 U
(43) Veröffentlichungstag der Anmeldung: 23.10.2013
(73) Patentinhaber: EMKA BESCHLAGTEILE GmbH & Co. KG, 42551 Velbert (DE)
(72) Erfinder: Grunert, Martin, 40885 Ratingen (DE)
(74) Vertreter: Feucker, Max Martin

(56) Entgegenhaltungen:
- EP-A1- 0 054 225
- DE-U1-202009 005 364
- US-A- 5 893 282

## Beschreibung

Die Erfindung betrifft einen Schwenkhebelverschluss für Schaltschranktüren oder ähnliche Türen oder Klappen mit einer auf die Außenfläche des Türblattes aufsetzbaren Mulde zur Aufnahme eines schwenkbar daran angeordneten Schwenkhebels, wobei an dem Schwenkhebel ein Schließmittel angeordnet ist, welches bei in die Mulde eingeklapptem Schwenkhebel im Inneren der Mulde aufgenommen und darin zur Festlegung des Schwenkhebels in der Mulde durch Betätigung des Schließmittels verriegelbar ist, wobei der Schwenkhebel zweiteilig ausgebildet ist.

Ein Schwenkhebelverschluss für entsprechende Türen oder Klappen ergibt sich aus der EP 0 054 225 B1. Ein Aspekt bei derartigen Schwenkhebelverschlüssen besteht darin, dass der Schwenkhebel in seiner in die Mulde eingeklappten Stellung in dieser mittels eines Schließmittels zu verriegeln ist, damit unbefugten Personen eine Betätigung des Verschlusses nicht möglich ist. Bei dem in der EP 0 054 225 B1 beschriebenen Schenkhebelverschluss ist in dem Schwenkhebel ein Schließmittel in Form eines Profilzylinderschlosses angeordnet, welches beim Einklappen des Schwenkhebels in die Mulde in einen an der Mulde ausgebildeten und über die Ebene des Türblattes nach Innen hervorstehenden Ansatz der Mulde eintritt, wobei sich der üblicherweise an einem Profilzylinderschloss angeordnete Schlossdaumen in einer im Ansatz der Mulde vorgesehenen Gestaltung, beispielsweise in Form eines Freischnittes oder Vorsprunges oder dergleichen, verhakt.

Mit dem bekannten Schwenkhebelverschluss ist der Nachteil verbunden, dass der Einsatz einer anderen Schließmittelbauart, beispielsweise in Form eines Rundzylinders, eines Magnetkartenschlosses oder einer Betätigung nicht ohne Weiteres möglich ist, ohne den Schwenkhebel und/oder die Mulde insgesamt der Änderung der Schließmittelbauart ebenfalls anzupassen. Soweit die Einzelteile des Schwenkhebelverschlusses aus Kunststoff oder auch Metallguss (Zamak) bestehen, können damit im Einzelfall erhebliche Werkzeugänderungen und damit Kostenerhöhungen verbunden sein. Außerdem ist der Anwender des Verschlusses auf die bei der Herstellung des Schwenkhebelverschlusses schon vorzugebenden Bauarten und Funktionen der jeweiligen Schließmittel festgelegt.

Ein Schwenkhebelverschluss mit den eingangs genannten Merkmalen ist aus US 5,893,282 bekannt, wobei ein das Schließmittel aufnehmendes Gehäuse in einer Öffnung eines Ansatzes an dem Schwenkhebel angeordnet sein kann. Der das Gehäuse aufnehmende Ansatz des Schwenkhebels liegt im eingeschwenkten Zustand in einer korrespondierenden Öffnung der Mulde. Der Ansatz des Schwenkhebels muss also in seiner Außenkontur an die den Ansatz aufnehmende Öffnung der Mulde angepasst sein.

Aufgabe der Erfindung ist es daher, einen alternativen Schwenkhebelverschluss anzugeben, der ebenfalls eine Auswechslung eines jeweils eingesetzten Schließmittels ohne eine Änderung der betroffenen Bauteile ermöglicht.

Die Lösung dieser Aufgabe ergibt sich einschließlich vorteilhafter Ausgestaltungen und Weiterbildung aus dem Inhalt der Patentansprüche, welche dieser Beschreibung nachgestellt sind.

Die Erfindung sieht in ihrem Grundgedanken vor, dass der zweiteilige Schwenkhebel mit einer unabhängig von Bauart und Funktion des Schließmittels einheitlich ausgestalteten, einer Bedienerperson zugewandten Außenschale und mit einer an das jeweils eingesetzte Schließmittel angepassten, einen Ansatz zur Aufnahme des Schließmittels aufweiseden und mit dem Schließmittel in dem Ansatz vormontierten Innenschale ausgebildet ist und die Innenschale auswechselbar an der der Mulde zugewandten Innenseite der Außenschale befestigt ist. Mit der Erfindung ist der Vorteil verbunden, dass zumindest die Außenschale des Schwenkhebels und die zugehörige Mulde in großen Stückzahlen und damit kostengünstig hergestellt werden können. Dagegen wird die Innenschale in ihrer Auslegung an das jeweils einzusetzende Schließmittel wie beispielsweise Profilzylinder, Profilhalbzylinder, Plättchen- bzw. Rundzylinder, Betätigung, elektrisch bzw. elektronisch arbeitendes Schließmittel angepasst und entsprechend dem Kundenwunsch mit der Außenschale zu der gewünschten Schwenkgriffkonfiguration montiert. Dabei ist es allerdings ohne weiteres möglich, durch Auswechseln lediglich der Innenschale des Schwenkgriffes mit dem daran gehalterten Schließmittel bei dem Schwenk-hebelverschluss eine Änderung des Schließmitteleinsatzes vorzunehmen.

Nach einem Ausführungsbeispiel der Erfindung ist vorgesehen, dass die einheitliche Außenschale des Schwenkhebels einen einheitlichen Durchbruch aufweist, über den bei in die Außenschale eingesetzter Innenschale das an der Innenschale eingebrachte Schließmittel zugänglich ist.

Hierbei kann vorgesehen sein, dass eine an dem Schließmittel ausgebildete Zugangsöffnung wie Schlüsselkanal oder dergleichen bei in die Außenschale des Schwenkhebels eingesetzter Innenschale in dem Durchbruch der Außenschale gelegen ist und die Innenschale mit einer daran ausgebildeten, das Schließmittel mit Zugangsöffnung passend umschließenden Abdeckung den von dem Schließmittel nicht überdeckten Bereich des Durchbruches in der Außenschale abdeckt.

Hinsichtlich der Montage der Innenschale des Schwenkhebels an dessen Außenschale kann gemäß unterschiedlichen Ausführungsbeispielen der Erfindung vorgesehen sein, dass die Außenschale an ihrem einen Ende innenseitig einen Aufnahmebereich zur passenden Aufnahme eines an der Innenschale ausgebildeten Vorsprungs aufweist und die Innenschale entweder über eine zusätzlich angeordnete Befestigungsschraube an der Außenschale befestigbar oder über zusätzlich angeordnete Rastverbindungen mit der Außenschale verclipsbar ist.

In einer weiteren Alternative kann vorgesehen sein, dass die Innenschale mit der Außenschale generell verclipsbar ist, wobei im Einzelnen entsprechende Rastgestaltungen an dem aufeinander zu liegen kommenden Bereichen von Innenschale und Außenschale angeordnet sein können.

Zur Verbesserung der Handhabung des Schwenkhebels kann nach einem Ausführungsbeispiel der Erfindung vorgesehen sein, dass die Innenschale in ihrem mit der Außenschale montierten Zustand an ihrer der Mulde zugewandten Außenseite mit einer ergonomisch auf die Lage der Finger bei einer den Schwenkhebel umfassenden Hand der Bedienerperson angepassten Profilierung versehen ist.

In einer aus dem gattungsbildenden Stand der Technik an sich bekannten Weise kann schließlich vorgesehen sein, dass die Mulde einen zur Aufnahme des innenseitig über die Innenschale hervorstehenden Schließmittels des Schwenkhebels eingerichteten Ansatz aufweist, der das Türblatt in einem zugeordneten Durchbruch durchgreift.

In der Zeichnung ist ein Ausführungsbeispiel der Erfindung wiedergegeben, welches nachstehend beschrieben ist. Es zeigen:
- Fig. 1: einen aus Innenschale mit Schließmittelansatz und Außenschale zusammengesetzten Schwenkhebel eines Schwenkhebelverschlusses in einer auseinander gezogenen Ansicht,
- Fig. 2a: den montierten Schwenkhebel gemäß Figur 1 in einer Vorderansicht,
- Fig. 2b: den Schwenkhebel gemäß Figur 2a in einer Rückansicht,
- Fig. 3: Innenschale und Außenschale des Schwenkhebels in einer Ansicht während des Montagevorganges,
- Fig. 4a-c: jeweils in einer Stirnansicht für unterschiedliche Schließmittel eingerichtete unterschiedliche Innenschalen des Schwenkhebels,
- Fig. 5: den montierten Schwenkhebel mit zugehöriger Mulde in einer schematisierten Darstellung.

Der aus der Zeichnung ersichtliche Schwenkhebel 10 besteht aus einer einheitlich und unabhängig von der Verwendung eines bei dem Schwenkhebel 10 eingesetzten Schließmittels ausgebildeten Außenschale 11, die an ihrem einen Ende einen ebenfalls einheitlich ausgestalteten Durchbruch 12 aufweist, über den bei fertig montiertem Schwenkhebel 10 das an dem Schwenkhebel angebrachte Schließmittel zugänglich ist. An dem gegenüberliegenden Ende weist die Außenschale 11 eine Aufnahme 13 für einen Betätigungsdorn auf, mittels dessen der Schwenkhebel 10 in einer aus dem Stand der Technik bekannten Weise in der Mulde gelagert ist. Aus Figur 5 ergibt sich insoweit eine Mulde 23 mit dem daran angeordneten Schwenkhebel 10, der mit einem Betätigungsdorn 24 die Mulde 23 durchgreift.

Mit der Außenschale 11 zusammenmontierbar ist eine Innenschale 14, die einen Ansatz 15 zur Aufnahme eines nicht weiter dargestellten Schließmittels aufweist. Bei dem in Figur 1 dargestellten Ausführungsbeispiel ist entsprechend der aus Figur 3 ersichtlichen Darstellung die Innenschale 14 an ihrem dem Ansatz 15 zugeordneten Ende mit einem Vorsprung 20 versehen, der passend in einem am zugeordneten Ende der Außenschale 11 angeordneten Aufnahmebereich 22 einsetzbar ist, so dass sich insoweit an diesem Ende eine gegenseitige formschlüssige Halterung von Außenschale 11 und Innenschale 14 ergibt. Bei dem dargestellten Ausführungsbeispiel ist die Innenschale 14 mittels einer ein in ihr ausgebildetes Schraubloch 17 durchgreifenden Befestigungsschraube 16 an der Außenschale 11 befestigbar, die in einem an der Außenschale 11 angebrachten Schraubdom 18 einschraubbar ist. Alternativ ist es auch möglich, anstelle der Befestigungsschraube an Außenschale 11 und Innenschale 14 nicht weiter dargestellte Rastmittel vorzusehen, so dass zusätzlich zu dem Eingriff des Vorsprunges 20 in den Aufnahmebereich 22 der Außenschale 11 eine Verrastung von Innenschale 14 und Außenschale 11 erfolgen kann. Wiederum alternativ ist es auch möglich, unter Verzicht auf eine endseitige formschlüssige Verbindung durch das Vorsehen von geeigneten Rastmitteln generell ein Verclipsen bzw. Verrasten von Außenschale 11 und Innenschale 14 vorzusehen.

Wie sich aus den Figuren 4a bis 4c ergibt, können erfindungsgemäß unterschiedliche Versionen von an unterschiedliche, nicht weiter dargestellte Schließmittel angepasste Innenschalen 14 vorgehalten werden, wobei die Innenschalen 14 jeweils eine an die Form des Schließmittels angepasste Aufnahmeöffnung 21 für das Schließmittel aufweisen. So eignet sich die in Figur 4a dargestellte Innenschale für den Einsatz eines Profilzylinders, die in Figur 4b dargestellte Innenschale für den Einsatz eines Rundzylinders und die in Figur 4c dargestellte Innenschale 14 für den Einsatz einer Betätigung.

## Patentansprüche

1. Schwenkhebelverschluss für Schaltschranktüren oder ähnliche Türen oder Klappen mit einer auf die Außenfläche des Türblattes aufsetzbaren Mulde (23) zur Aufnahme eines schwenkbar daran angeordneten Schwenkhebels (10), wobei an dem Schwenkhebel (10) ein Schließmittel angeordnet ist, welches bei in die Mulde (23) eingeklapptem Schwenkhebel (10) im Inneren der Mulde (23) aufgenommen und darin zur Festlegung des Schwenkhebels (10) in der Mulde (23) durch Betätigung des Schließmittels verriegelbar ist, wobei der Schwenkhebel (10) zweiteilig ausgebildet ist, **dadurch gekennzeichnet, dass** der zweiteilige Schwenkhebel (10) mit einer unabhängig von Bauart und Funktion des Schließmittels einheitlich ausgestalteten, einer Bedienerperson zugewandten Außenschale (11) und mit einer an das jeweils eingesetzte Schließmittel angepassten, einen Ansatz (15) zur Aufnahme des Schließmittels aufweisenden und mit dem Schließmittel in dem Ansatz (15) vormontierten Innenschale (14) ausgebildet ist und die Innenschale (14) auswechselbar an der der Mulde (23) zugewandten Innenseite der Außenschale (11) befestigt ist.

2. Schwenkhebelverschluss nach Anspruch 1, **dadurch gekennzeichnet, dass** die einheitliche Außenschale (11) des Schwenkhebels (10) einen einheitlichen Durchbruch (12) aufweist, über den bei in die Außenschale (11) eingesetzter Innenschale (14) das an der Innenschale (14) eingebrachte Schließmittel zugänglich ist.

3. Schwenkhebelverschluss nach Anspruch 2, **dadurch gekennzeichnet, dass** eine an dem Schließmittel ausgebildete Zugangsöffnung wie Schlüsselkanal oder dergleichen bei in die Außenschale (11) des Schwenkhebels (10) eingesetzter Innenschale (14) in dem Durchbruch (12) der Außenschale (11) gelegen ist und die Innenschale (14) mit einer daran ausgebildeten, das Schließmittel mit Zugangsöffnung passend umschließenden Abdeckung den von dem Schließmittel nicht überdeckten Bereich des Durchbruches (12) in der Außenschale (11) abdeckt.

4. Schwenkhebelverschluss nach einem der Ansprüche 1 bis 3, **dadurch gekennzeichnet, dass** die Außenschale (11) an ihrem einen Ende innenseitig einen Aufnahmebereich (22) zur passenden Aufnahme eines an der Innenschale (14) ausgebildeten Vorsprungs (20) aufweist und die Innenschale (14) über eine zusätzlich angeordnete Befestigungsschraube (16) an der Außenschale (11) befestigbar ist.

5. Schwenkhebelverschluss nach einem der Ansprüche 1 bis 3, **dadurch gekennzeichnet, dass** die Außenschale (11) an ihrem einen Ende innenseitig einen Aufnahmebereich (22) zur passenden Aufnahme eines an der Innenschale (14) ausgebildeten Vorsprungs (20) aufweist und die Innenschale (14) über zusätzlich angeordnete Rastverbindungen mit der Außenschale (11) verclipsbar ist.

6. Schwenkhebelverschluss nach einem der Ansprüche 1 bis 3, **dadurch gekennzeichnet, dass** die Innenschale (14) mit der Außenschale (11) verclipsbar ist.

7. Schwenkhebelverschluss nach einem der Ansprüche 1 bis 6, **dadurch gekennzeichnet, dass** die Innenschale (14) in ihrem mit der Außenschale (11) montierten Zustand an ihrer der Mulde (23) zugewandten Außenseite mit einer ergonomisch auf die Lage der Finger bei einer den Schwenkhebel (10) umfassenden Hand der Bedienerperson angepassten Profilierung (19) versehen ist.

8. Schwenkhebelverschluss nach einem der Ansprüche 1 bis 7, **dadurch gekennzeichnet, dass** die Mulde (23) einen zur Aufnahme des innenseitig über die Innenschale (14) hervorstehenden Schließmittels des Schwenkhebels (10) eingerichteten Ansatz aufweist, der das Türblatt in einem zugeordneten Durchbruch durchgreift.

## Claims

1. A swivel lever closure for switchgear cabinet doors or similar doors or flaps with a trough (23) which is mountable on the outer surface of the door leaf for receiving a swivel lever (10) arranged on said trough in a swivellable manner, wherein a locking mechanism is arranged on the swivel lever (10), which locking mechanism is received in the interior of the trough (23) when the swivel lever (10) is folded into the trough (23) and can be locked therein for fixing the swivel lever (10) in the trough (23) by actuating the locking mechanism, wherein the swivel lever (10) is constituted in two parts, **characterised in that** the two-part swivel lever (10) is constituted with an outer shell (11) facing an operative and formed uniformly independently of the design and function of the locking mechanism and with an inner shell (14), which is adapted to the locking mechanism, comprises a shoulder (15) for receiving the locking mechanism and preassembled with the locking mechanism in the shoulder (15), and the inner shell (14) is fastened in an exchangeable manner to the inner side of the outer shell (11) facing the trough (23).

2. The swivel lever closure according to claim 1, **characterised in that** the uniform outer shell (11) of the swivel lever (10) has a uniform perforation (12), via which the locking mechanism introduced on the inner shell (14) is accessible when the inner shell (14) is inserted into the outer shell (11).

3. The swivel lever closure according to claim 2, **characterised in that** an access opening such as a key channel or suchlike formed on the locking mechanism is positioned in the perforation (12) of the outer shell (11) when the inner shell (14) is inserted into the outer shell (11) of the swivel lever (10) and the inner shell (14), with a cover constituted thereon and surrounding the locking mechanism with the access opening in a form-fitting manner, covers the region of the perforation (12) in the outer shell (11) not covered by the locking mechanism.

4. The swivel lever closure according to any one of claims 1 to 3, **characterised in that** the outer shell (11) comprises at its one end on the inner side a receiving region (22) for receiving in a form-fitting manner a projection (20) formed on the inner shell (14) and the inner shell (14) can be fastened to the outer shell (11) by means of an additionally arranged fastening screw (16).

5. The swivel lever closure according to any one of claims 1 to 3, **characterised in that** the outer shell (11) comprises at its one end on the inner side a receiving region (22) for receiving in a form-fitting manner a projection (20) formed on the inner shell (14) and the inner shell (14) can be clipped to the outer shell (11) by means of additionally arranged snap-in connections.

6. The swivel lever closure according to any one of claims 1 to 3, **characterised in that** the inner shell (14) can be clipped with the outer shell (11).

7. The swivel lever closure according to any one of claims 1 to 6, **characterised in that** the inner shell (14), in its state assembled with the outer shell (11), is provided on its outer side facing the trough (23) with profiling (19) ergonomically adapted to the position of the fingers of an operative's hand gripping the swivel lever (10).

8. The swivel lever closure according to any one of claims 1 to 7, **characterised in that** the trough (23) comprises a shoulder configured to receive the locking mechanism of the swivel lever (10) projecting above the inner shell (14) on the inside, which shoulder penetrates the door leaf in an assigned perforation.

## Revendications

1. Fermeture à levier pivotant, destinée à des portes d'armoires de distribution ou à des portes ou trappes similaires, pourvue d'un renfoncement (23) susceptible d'être placé sur la surface extérieure du vantail de porte, pour le logement d'un levier pivotant (10) placé sur celui-ci, sur le levier pivotant (10) étant placé un moyen de fermeture qui lorsque le levier pivotant (10) est escamoté dans le renfoncement (23), est logé à l'intérieur du renfoncement (23) et verrouillable dans celui-ci, pour immobiliser le levier pivotant (10) dans le renfoncement (23) par actionnement du moyen de fermeture, le levier pivotant (10) étant conçu en deux parties, **caractérisée en ce que** le levier pivotant (10) en deux parties est réalisé avec une coque extérieure (11) conçue de manière homogène, indépendamment du type et de la fonction du moyen de fermeture, qui fait face à un opérateur et avec une coque intérieure (14) adaptée au moyen de fermeture respectivement mis en oeuvre, qui présente un embout (15) pour le logement du moyen de fermeture et qui est prémontée avec le moyen de fermeture dans l'embout (15) et **en ce que** la coque intérieure (14) est fixée de manière interchangeable sur la face intérieure dirigée vers le renfoncement (23) de la coque extérieure (11).

2. Fermeture à levier pivotant selon la revendication 1, **caractérisée en ce que** la coque extérieure (11) homogène du levier pivotant (10) comporte un ajour (12) homogène, par l'intermédiaire duquel, lorsque la coque intérieure (14) est insérée dans la coque extérieure (11), le moyen de fermeture introduit dans la coque intérieure (14) est accessible.

3. Fermeture à levier pivotant selon la revendication 2, **caractérisée en ce que** lorsque la coque intérieure (14) est insérée dans la coque extérieure (11) du levier pivotant (10), un orifice d'accès réalisé sur le moyen de fermeture, tel qu'un passage de clé ou similaire se situe dans l'ajour (12) de la coque extérieure (11) et **en ce que** par un couvercle réalisé sur celle-ci, entourant de manière ajustée le moyen de fermeture avec l'orifice d'accès, la coque intérieure (14) recouvre la zone de l'ajour (12) non recouverte par le moyen de fermeture dans la coque extérieure (11).

4. Fermeture à levier pivotant selon l'une quelconque des revendications 1 à 3, **caractérisée en ce que**, sur l'une de ses extrémités, la coque extérieure (11) comporte sur sa face intérieure une zone de logement (22) pour le logement ajusté d'une saillie (20) réalisée sur la coque intérieure (14) et **en ce que** la coque intérieure (14) est susceptible d'être fixée sur la coque extérieure (11) par l'intermédiaire d'une vis de fixation (16) placée en supplément.

5. Fermeture à levier pivotant selon l'une quelconque des revendications 1 à 3, **caractérisée en ce que**, sur l'une de ses extrémités, la coque extérieure (11) comporte sur sa face intérieure une zone de logement (22) pour le logement ajusté d'une saillie (20) réalisée sur la coque intérieure (14) et **en ce que** la coque intérieure (14) est susceptible de se clipser sur la coque extérieure (11) par l'intermédiaire d'assemblages par enclenchement placés en supplément.

6. Fermeture à levier pivotant selon l'une quelconque des revendications 1 à 3, **caractérisée en ce que** la coque intérieure (14) est susceptible de se clipser sur la coque extérieure (11).

7. Fermeture à levier pivotant selon l'une quelconque des revendications 1 à 6, **caractérisée en ce que** dans sa position montée avec la coque extérieure (11), sur sa face extérieure dirigée vers le renfoncement (23), la coque intérieure (14) est munie d'un profilage (19) adapté de manière ergonomique à la position des doigts lorsque la main de l'opérateur entoure le levier pivotant (10).

8. Fermeture à levier pivotant selon l'une quelconque des revendications 1 à 7, **caractérisée en ce que** le renfoncement (23) comporte un embout aménagé pour recevoir le moyen de fermeture du levier pivotant (10) débordant sur la face intérieure par-dessus la coque intérieure (14), qui traverse le vantail de porte dans un ajour associé.
